# EUROPÄISCHE PATENTSCHRIFT

(11) **EP 0 718 091 B1**
(45) Veröffentlichungstag und Bekanntmachung des Hinweises auf die Patenterteilung: **03.05.2000**
(21) Anmeldenummer: 95119429.9
(22) Anmeldetag: 09.12.1995
(51) Int. Cl.: B30B 1/14, B44B 5/00

(54) **Münzprägepresse**
Coin press
Presse d'estampage de monnaie

(30) Priorität: 23.12.1994 DE 4446221
(43) Veröffentlichungstag der Anmeldung: 26.06.1996
(73) Patentinhaber: Schuler Pressen GmbH & Co. KG, 73033 Göppingen (DE)
(72) Erfinder: Schönau, Hein, D-73084 Salach (DE)

(56) Entgegenhaltungen:
- EP-A- 0 101 590
- DE-A- 2 346 810
- US-A- 2 781 015
- US-A- 3 661 008
- US-A- 3 785 282
- US-A- 4 270 413

## Beschreibung

Die Erfindung betrifft eine Münzprägepresse, mit einem Maschinengestell, einem Prägeantrieb für Stößel und Prägestempel, einem Auswerferprägestempel, gegen den der Prägestempel unter Zwischenlage des Prägerohlings preßbar und hierzu zum Teil nachgebbar ist, einem Antrieb für die Auswerferbewegung des Auswerferprägestempels und je einer Einrichtung zum Zuführen des Prägerohlings und zum Abführen des Prägefertigteiles.

Eine derartige Münzprägepresse ist aus der EP-A-0 101 590 bekannt. Bei der in der genannten Druckschrift offenbarten Münzprägepresse erfolgt der Prägeantrieb mittels eines ansich bekannten, von einer Kurbelwelle über ein Mittellager getriebenen Dreieckhebels, welcher mit seinem hinteren Schwingenlager an einem Lenker und über diesen gestellseitig und mit seinem vorderen Schwingenlager über eine Druckstange am Stößel angelenkt ist. Dieses Schwingsystem ist so ausgebildet, daß Dreh- und Anlenkpunkte in ihren Lagen zueinander eine für die Druckstange in ihrem Drehpunkt am Stößel zum Zeitpunkt dessen Durchfahrens des hinteren Totpunktes zumindest angenäherte kreisförmige Bewegung ermöglichen.

Durch die genannte Anordnung ist es möglich, die Linearbewegung des Stößels so zu steuern, daß ausreichend Zeit verbleibt, um zwischen zwei Prägevorgängen eine geprägte Münze aus dem Prägewerkzeug zu entnehmen und einen neuen Münzrohling einzulegen.

Nachteilig an der bekannten Münzprägepresse ist jedoch, daß der beschriebene Prägeantrieb verhältnismäßig viel Raum beansprucht, insbesondere wenn er in Pressen eingesetzt werden soll, welche Drücke von mehr als 200 t auf den Münzrohling ausüben sollen. Da diese Kräfte auch auf den Prägeantrieb einwirken, müssen die einzelnen Bauteile desselben entsprechend stabil dimensioniert werden, so daß die einzelnen Bauteile relativ groß vorgesehen werden müssen.

Ein weiterer Nachteil der bekannten Münzprägepresse ist das relativ große Spiel innerhalb des Prägeantriebs, das aus der Vielzahl der eingesetzten Gelenke resultiert.

Der vorliegenden Erfindung liegt daher die Aufgabe zugrunde, die beschriebenen Nachteile des Standes der Technik zu beseitigen, insbesondere eine Münzprägepresse vorzusehen, welche eine möglichst geringe Bauhöhe und ein geringeres Spiel innerhalb des Prägeantriebes aufweist.

Erfindungsgemäß wird diese Aufgabe durch die im kennzeichnenden Teil des Anspruchs 1 genannten Merkmale gelöst.

Durch das Vorsehen eines Koppelrastgetriebes, welches eine Unterstützungseinrichtung aufweist, kann auf einfache Art und Weise ein Kniegelenkgetriebe angesteuert werden, welches gegenüber dem Kniegelenkgetriebe des Standes der Technik eine wesentlich geringere Bauhöhe aufweist, da der beim Stand der Technik verwendete Dreieckhebel entfällt, so daß der gesamte Prägeantrieb und somit auch die Münzprägepresse ansich eine geringere Bauhöhe aufweist.

Ein weiterer Vorteil der erfindungsgemäßen Münzprägepresse liegt in der Reduzierung des Spieles des Prägeantriebes, da dieser wesentlich weniger Gelenke aufweist, als dies bei bekannten Münzprägepressen der Fall ist, so daß sich das Gesamtspiel, welches sich aus dem Spiel in den einzelnen Gelenken zusammensetzt, reduziert wird. Diese Spielreduzierung macht sich insbesondere bei häufigen Lastwechseln, wie dies bei schnell laufenden Münzprägepresen der Fall ist, positiv bemerkbar.

Des weiteren ist aufgrund der erfindungsgemäßen Kombination eines Koppelrastgetriebes mit einem Kniegelenkgetriebe eine geringere Exzentrizität der Exzenterwelle, welche das Pleuel des Koppelrastgetriebes antreibt, notwendig. Hieraus ergibt sich der Vorteil, daß eine kleinere und somit kostengünstigere Kupplung zwischen der Exzenterwelle und dem Antrieb für die Exzenterwelle vorgesehen werden kann, so daß die Herstellungskosten für die Münzprägepresse geringer sind.

Vorteilhafte Ausgestaltungen und Weiterbildungen der Erfindung ergeben sich aus den Unteransprüchen, sowie aus dem nachfolgend anhand der Zeichnung prinzipmäßig beschriebenen Ausführungsbeispiel.

Es zeigt:
- Fig. 1: schematisch eine Seitenansicht einer erfindungsgemäßen Münzprägepresse,
- Fig. 2: in vergrößerter Darstellung den Prägeantrieb für die Münzprägepresse der Fig. 1,
- Fig. 3: einen Schnitt entlang der Linie III-III der Fig. 2,
- Fig. 4: einen Schnitt entlang der Linie IV-IV der Fig. 2,
- Fig. 5: ein Diagramm, in welchem der Weg des Prägestempels der Münzprägepresse nach der Fig. 1 über dem Kurbelwinkel der Exzenterwelle abgetragen ist, und
- Fig. 6: schematisch eine Gesamtansicht der verwendeten Getriebekombination.

Bezugnehmend auf Fig. 1 ist in dem Maschinengestell 1 einer Münzprägepresse 2 eine Exzenterwelle 3 vorgesehen, welche über ein Schwungrad 4 und ein Riemengetriebe 5 von einem Motor 6 angetrieben ist.

Von der Exzenterwelle 3 ist ein Pleuel 7 angetrieben, welches Teil eines Koppelrastgetriebes 8 ist. Das Pleuel 7 ist weitgehend parallel zur Prägeebene einer Münze (nicht dargestellt) angeordnet.

Das Koppelrastgetriebe 8 weist des weiteren eine Unterstützungseinrichtung, die in dem vorliegenden Ausführungsbeispiel als Lasche 9 ausgebildet ist, auf.

Die Lasche 9 ist an einem Ende gelenkig mit dem Pleuel 7 und an ihrem anderen Ende gelenkig mit dem Maschinengestell 1 verbunden.

Das Pleuel 7 ist außermittig, genauer gesagt entlang seiner Längsachse außermittig verschoben, auf die Exzenterwelle 3 aufgesetzt, wobei das der Lasche 9 abgewandte Ende des Pleuels 7 mit einer Drucklasche 10 verbunden ist, welche eine Verbindung zwischen dem Koppelrastgetriebe 8 und einem Kniegelenkgetriebe 11 herstellt.

Das Kniegelenkgetriebe 11 weist eine obere Drucklasche 12 und eine untere Drucklasche 13 auf, welche zusammen mit der Drucklasche 10 in einem Punkt miteinander verbunden und gelenkig gelagert sind.

Die obere Drucklasche 12 ist an einem Ende gelenkig mit dem Stößel 14 der Münzprägepresse 2 verbunden, wobei der Stößel 14 linear in einer geeigneten Stößelführung 15 verschiebbar ist.

Das andere Ende der unteren Drucklasche 13 ist gelenkig mit dem Maschinengestell 1 verbunden.

Der Stößel wiederum ist mit einem über dem Stößel 14 angeordneten Stößelwerkzeug 16 verbunden, in welches die Münzrohlinge von einer Zuführtrommel 17 über eine Zuführstation 18 in einen Revolverteller 19, welcher mit einem Schrittschaltgetriebe versehen ist, eingelegt werden.

Zum gleichzeitigen Prägen der Vorder- und Rückseite der Münze ist ein Oberwerkzeug 20 über dem Stößelwerkzeug 16 vorgesehen.

Die Figuren 2 bis 4 zeigen in vergrößerter Darstellung die bereits im Zusammenhang mit der Fig. 1 beschriebene Kombination aus dem Koppelrastgetriebe 8 sowie dem Kniegelenkgetriebe 11.

Bei einer Bewegung der Exzenterwelle 3 bewegt sich auch das Pleuel 7. Die Bewegung des Pleuels 7 wird hierbei über die Drucklasche 10 auf das Kniegelenkgetriebe 12, genauer gesagt auf die obere Drucklasche 12 und die untere Drucklasche 13 übertragen. Sämtliche Drucklaschen 10, 12, 13 sind hierbei mit jeweils einem Ende auf einem Bolzen 21 gelenkig gelagert.

Das dem Bolzen 21 abgewandte Ende der unteren Drucklasche 13 ist mittels eines weiteren Bolzens 22 am Maschinengestell 1 gelenkig angebracht.

Ein weiterer Bolzen 23 dient zur Verbindung des dem Bolzen 21 abgewandten Endes der oberen Drucklasche 12 mit dem Stößel 14, welcher in der Stößelführung 15 geführt ist.

Auf dem Stößel 14 ist eine Werkzeugeinspannung 24 für einen Prägestempel 25 vorgesehen.

An dem dem Kniegelenkgetriebe 11 abgewandten Ende ist das Pleuel 7 mittels eines Bolzens 26 mit der Lasche 9 verbunden, wobei die Lasche 9 an ihrem dem Bolzen 26 abgewandten Ende mittels eines weiteren Bolzens 27 mit dem Maschinengestell 1 der Münzprägepresse verbunden ist. Wird nun die Exzenterwelle 3 bewegt, so bewegt sich der Stößel 14 entsprechend dem in der Fig. 5 dargestellten Bewegungsdiagramm.

Bezogen auf den Drehwinkel der Exzenterwelle 3 führt der Stößel 14 in einem Bereich von ca. 40° Kurbelwinkel bis ca. 320° Kurbelwinkel einen Prägehub aus.

In einem Bereich von ca. 320° Kurbelwinkel bis ca. 40° Kurbelwinkel wird der Stößel 14 jedoch nur sehr leicht angehoben, so daß während dieser Zeit der Stößel 14 mit allen darauf angebrachten Werkzeugen im wesentlichen ruhig steht und während dieser Zeit von der Zuführtrommel 17, der Zuführstation 18 und dem Revolverteller 19 (siehe Fig. 1) ein neuer Münzrohling in die Prägestation der Münzprägepresse gebracht werden kann. Anschließend kann ein neuer Prägevorgang erfolgen.

Fig. 6 zeigt schematisch die verwendete Kombination des Koppelrastgetriebes 8 mit dem Kniegelenkgetriebe 11. Hierbei ist insbesondere der Punkt 30 hervorzuheben, nämlich der Verbindungspunkt bzw. das Gelenk zwischen der Drucklasche 10 und dem Pleuel 7.

Dieser Punkt bewegt sich auf einer mit dem Bezugszeichen 31 gekennzeichneten Bewegungsbahn, welche zum Teil einen Kreisbogen mit dem Radius r enthält, wobei der Radius r seinen Ursprung im Mittelpunkt des Bolzens 21 hat.

Strich-zweipunktiert sind in der Figur 6 weitere Stellungen der Kombination aus dem Koppelrastgetriebe 8 und dem Kniegelenkgetriebe 11 dargestellt.

Diese beiden Stellungen, zwischen denen sich ein Winkel a erstreckt, bilden die sogenannte Rastphase, d.h. während dieser Zeit kann ein Münzrohling in die Münzprägepresse eingeführt bzw. eine fertig geprägte Münze entnommen werden.

An der mit dem Bezugszeichen 30 gekennzeichneten Stelle auf der Bewegungsbahn 31 befindet sich der obere Totpunkt des Stößels 14, d.h. in diesem Punkt findet der Prägevorgang statt.

Durch das Vorsehen der beschriebenen Kombination eines Koppelrastgetriebes 8 mit dem Kniegelenkgetriebe 11 kann auf einfache Art und Weise die Bauhöhe der gesamten Münzprägepresse 2 wesentlich verringert werden.

Ein weiterer Vorteil, der sich aus der beschriebenen Bauweise ergibt, ist eine Reduzierung der Exzentrizität der Exzenterwelle 3, und zwar beispielsweise von 40 mm auf 20 mm, so daß zwischen dem Motor 1 und der Exzenterwelle 3 eine gegenüber dem Stand der Technik kleinere Kupplung eingebaut werden kann, wodurch sich die Herstellungskosten für die Münzprägepresse 2 verringern. Der Hub der beschriebenen Münzprägepresse 2 entspricht dennoch weitgehend dem Hub bekannter Münzprägepressen.

In dem vorliegenden Ausführungsbeispiel wurde die Unterstützungseinrichtung als Lasche 9 ausgeführt.

Es liegt jedoch selbstverständlich im Ermessen des Fachmannes, auch andere geeignete Bauteile als Unterstützungseinrichtung 9 vorzusehen, beispielsweise ein Schubgelenk.

Des weiteren ergibt sich aus der beschriebenen Anordnung der Vorteil, daß im Hauptkraftfluß des Prägeantriebs, also von dem Maschinengestell 1 über den Bolzen 22 durch das Kniegelenkgetriebe 11 hindurch zu dem Stößel 14 hin, gegenüber dem Stand der Technik weniger Gelenkpunkte enthalten sind, so daß eine bessere Kraftübertragung möglich ist. Gegenüber dem Stand der Technik kann hierdurch beispielsweise die Arbeitshöhe der Münzprägepresse bei einer Druckkraft von 300 t von ca. 1900 mm auf ca. 1400 mm verringert werden.

## Patentansprüche

1. Münzprägepresse, mit einem Maschinengestell, einem Prägeantrieb für Stößel und Prägestempel, einem Auswerferprägestempel, gegen den der Prägestempel unter Zwischenlage des Prägerohlings preßbar und hierzu zum Teil nachgebbar ist, einem Antrieb für die Auswerferbewegung des Auswerferprägestempels und je einer Einrichtung zum Zuführen des Prägerohlings und zum Abführen des Prägefertigteiles,
**dadurch gekennzeichnet,** daß der Prägeantrieb ein Koppelrastgetriebe (8) aufweist, welches gelenkig mit einem Kniegelenkgetriebe (11) verbunden ist, wobei das Koppelrastgetriebe (8) ein von einer Exzenterwelle (3) bewegtes Pleuel (7) aufweist, wobei die Längsachse des Pleuels (7) weitgehend parallel zur Prägeebene verläuft und das dem Prägestempel (25) abgewandte Ende des Pleuels (7) gelenkig mit einer Unterstützungseinrichtung (9) verbunden ist, wobei das Kniegelenkgetriebe (11) drei Drucklaschen (10,12,13) aufweist, welche jeweils an einem Ende an einem Bolzen (21) gelenkig miteinander verbunden sind, während das Ende einer ersten Drucklasche (10) gelenkig mit dem Pleuel (7) verbunden ist, und daß das andere Ende einer unteren Drucklasche (13) gelenkig mit dem Maschinengestell (1) verbunden ist und das andere Ende einer oberen Drucklasche (12) gelenkig mit dem Stößel (14) verbunden ist.

2. Münzprägepresse nach Anspruch 1,
**dadurch gekennzeichnet,** daß die Unterstützungseinrichtung als Lasche (9) ausgebildet ist.

3. Münzprägepresse nach Anspruch 1,
**dadurch gekennzeichnet,** daß die Unterstützungseinrichtung (9) als Schubgelenk ausgebildet ist.

## Claims

1. Coin press, having a machine frame, a coining drive for ram and coining punch, an ejector coining punch, against which the coining punch can be pressed, with the coin blank between them, and to this end can yield to some extent, a drive for the ejector movement of the ejector coining punch, and in each case one device for feeding the coin blank and for removing the finished coin, characterized in that the coining drive has a linkage dwell mechanism (8) which is articulately connected to a knee joint mechanism (11), the linkage dwell mechanism (8) having a connecting rod (7) which is moved by an eccentric shaft (3), the longitudinal axis of the connecting rod (7) running largely parallel to the coining plane, and that end of the connecting rod (7) which is remote from the coining punch (25) being articulately connected to a support device (9), the knee joint mechanism (11) having three pressure plates (10, 12, 13), each of which, at one end, are articulately connected to one another on a bolt (21), while the end of a first pressure plate (10) is articulately connected to the connecting rod (7), and in that the other end of a bottom pressure plate (13) is articulately connected to the machine frame (1), and the other end of a top pressure plate (12) is articulately connected to the ram (14).

2. Coin press according to Claim 1, characterized in that the support device is designed as a strap plate (9).

3. Coin press according to Claim 1, characterized in that the support device (9) is designed as a thrust link.

## Revendications

1. Machine à frapper les monnaies comportant un bâti, un entraînement du dispositif de frappe pour poinçons et matrice, une machine d'éjection contre laquelle la matrice peut être pressée en intercalant l'ébauche à frapper et partiellement flexible à cet effet, un entraînement pour le mouvement d'éjection de la machine d'éjection et un dispositif pour l'amenée de l'ébauche à frapper et un dispositif pour l'évacuation de la pièce frappée finie,
**caractérisée en ce que** l'entraînement du dispositif de frappe comporte un mécanisme à bielle à arrêts instantanés (8), lequel est relié par articulation à un mécanisme articulé à coude (11), en ce que le mécanisme à bielle à arrêts instantanés (8) comporte une bielle (7) activée par un arbre d'excentrique (3), l'axe longitudinal de la bielle (7) s'étendant pour l'essentiel parallèlement au plan de frappe et l'extrémité de la bielle (7) opposée à la matrice (25) étant reliée de façon articulée à un dispositif support (9), en ce que le mécanisme articulé à coude (11) comporte trois éclisses de pression (10, 12, 13), lesquelles sont reliées entre elles de façon articulée par une extrémité à un boulon (21), l'extrémité de la première éclisse de pression (10) étant reliée de façon articulée à la bielle (7), et en ce que l'autre l'extrémité d'une éclisse de pression inférieure (13) est reliée de façon articulée au bâti (1) de la machine, l'autre extrémité d'une l'éclisse supérieure (12) étant reliée de façon articulée au poinçon (14).

2. Machine à frapper les monnaies selon la revendication 1,
**caractérisée en ce que** le dispositif support est réalisé sous forme d'éclisse (9).

3. Machine à frapper les monnaies selon la revendication 1,
**caractérisée en ce que** le dispositif support (9) est réalisé sous forme d'articulation de poussée.
